# EUROPÄISCHE PATENTSCHRIFT

(11) **EP 2 871 027 B1**
(45) Veröffentlichungstag und Bekanntmachung des Hinweises auf die Patenterteilung: **05.10.2016**
(21) Anmeldenummer: 13192354.2
(22) Anmeldetag: 11.11.2013
(51) Int. Cl.: B25B 21/00, B25B 29/02

(54) **Bolzenspannwerkzeug**
Bolt tensioning tool
Outil de serrage de boulon

(43) Veröffentlichungstag der Anmeldung: 13.05.2015
(73) Patentinhaber: HILTI Aktiengesellschaft, 9494 Schaan (LI)
(72) Erfinder: Boehm, Christoph, 9473 Gams (CH)
(74) Vertreter: Hilti Aktiengesellschaft Corporate Intellectual Property

(56) Entgegenhaltungen:
- CS-B1- 233 115
- JP-A- H0 825 244
- SU-A1- 1 106 651
- US-A- 1 387 895

## Beschreibung

### GEBIET DER ERFINDUNG

Die vorliegende Erfindung betrifft ein Bolzenspannwerkzeug zum Aufschrauben einer Mutter auf einem Bolzengewinde gemäß dem Oberbegriff des Anspruchs 1. Solch ein Bolzenspannwerkzeug ist beispielsweise aus der CS233115B1 bekannt. Das Bolzenspannwerkzeug ist insbesondere ausgelegt, den Bolzen während des Aufschraubens der Mutter zu strecken.

US 2011/192257 A offenbart ein hydraulisches Bolzenspannwerkzeug zum Befestigen einer Mutter auf einem Bolzen. Das Bolzenspannwerkzeug hat eine Zugmutter, eine hydraulische Presse und einen Sockel. Die Zugmutter lässt sich auf den Bolzen aufschrauben. Die hydraulische Presse drückt die Zugmutter von dem Sockel ab, wodurch der Bolzen gestreckt wird. Der Sockel hat ein seitliches Fenster, durch welches ein Schlüssel zum Bewegen der Mutter eingeführt werden kann.

Das hydraulische Bolzenspannwerkzeug erweist sich für Bolzen großer Durchmesser als sehr vorteilhaft, da dabei die Muttern ohne Aufbringen eines großen Drehmoments per Hand gespannt werden können. Insbesondere müssen keine Vorkehrungen getroffen werden, um das Gegenmoment abzustützen.

### OFFENBARUNG DER ERFINDUNG

Das erfindungsgemäße Bolzenspannwerkzeug dient zum Aufschrauben einer Mutter auf ein aus einem Werkstück ragendes Bolzengewinde. Das Bolzenspannwerkzeug hat eine Zugstange, die ein Maul mit einem Innengewinde zum Aufschrauben auf das Bolzengewinde aufweist. Eine hohle Spindel ist koaxial zu der Zugstange angeordnet. Ein Rollengewindetrieb weist ein Innengewinde in der Spindel, ein Außengewinde an der Zugstange und zwischen Spindel und Zugstange angeordnete, in das Innengewinde und das Außengewinde eingreifende Rollen auf. Ein Fuß ist zum Abstützen des Bolzenspannwerkzeugs in Setzrichtung, auf dem Werkstück vorgesehen. Der Rollengewindetrieb liegt seitens der Spindel in Setzrichtung an dem Fuß an. Eine zum Greifen der Mutter vorgesehenen Nuss ist mittels eines Drehmoment-begrenzten Schleppers an die Spindel gekoppelt.

Der Rollengewindetrieb erzeugt eine Zugkraft, welche den Bolzen streckt. Die Zugstange zieht dabei an dem Bolzen, während die Spindel sich über den Fuß am Werkstück abstützt. Der Rollengewindetrieb ist wesentlich, um bei den hohen wirkenden Kräften das von der Spindel eingeprägte Drehmoment effektiv in die axiale Bewegung der Zugstange zu übertragen. Das Gegenmoment kann durch die Haftkraft des Fußes an dem Werkstück aufgebracht werden. Die Haftkraft wächst mit der zunehmenden Zugkraft. Die Mutter wird durch die Nuss mitgeschleppt, bis die Mutter am Werkstück aufliegt.

Die Rollen sind vorzugsweise rotationssymmetrisch. Die Rollen können sich somit um ihre eigene Drehachse drehen, ohne ein Drehmoment oder eine axiale Kraft auf die Spindel und die Zugstange zu übertragen. Die Rollen haben mehrere Zähne, die längs der Drehachse in gleichen Abständen angeordnet sind. Jeder Zahn hat eine in sich ringförmig geschlossene Kopflinie, die sowohl in das Innengewinde der Spindel als auch in das Außengewinde der Zugstange eingreift.

Eine Ausgestaltung sieht ein Drehlager vor, das längs der Achse zwischen der Spindel und dem Fuß angeordnet ist und eine Drehbewegung der Spindel von dem Fuß entkoppelt.

Eine Ausgestaltung sieht vor, dass eine Drehmomentkupplung die Spindel mit der Zugstange koppelt. Die Drehmomentkupplung unterstützt das Aufschrauben des Mauls auf das Bolzengewinde. Die Drehmomentkupplung ist dimensioniert, die Reibkraft zwischen dem Innengewinde des Mauls und dem Bolzengewinde zu überwinden.

Eine Ausgestaltung sieht vor, dass die Zugstange einen Rückstellmechanismus aufweist. Der Rückstellmechanismus hat eine mit der Spindel drehgekoppelte Welle, einen auf der Welle geführten Läufer und einen in Setzrichtung vorgesehenen Anschlag für den Läufer. Der Läufer ist über eine spiralförmige Kulisse an die Drehbewegung der Welle angekoppelt. Der Läufer ist über eine zu der Zugstange parallele und geradlinige Führung mit der Zugstange gekoppelt. Die Kulisse verschiebt den Läufer längs der Achse, wenn die Welle sich mit der Spindel dreht. Wenn der Läufer in seiner Bewegung in Setzrichtung durch den Anschlag gehemmt ist, dreht die Welle mittelbar durch den Läufer die Zugstange. Die Welle und die Spindel drehen in gleichem Drehsinn.

Eine Ausgestaltung sieht vor, dass eine Ganghöhe des Innengewindes des Mauls größer als eine Ganghöhe des Innengewindes der Spindel ist. Hierdurch ist gewährleistet, dass die Mutter auf dem Werkstück anliegend gehalten werden kann.

### KURZE BESCHREIBUNG DER FIGUREN

Die nachfolgende Beschreibung erläutert die Erfindung anhand von exemplarischen Ausführungsformen und Figuren. In den Figuren zeigen:
Fig. 1 einen Schrauber mit einem Bolzenspannwerkzeug
Fig. 2 das Bolzenspannwerkzeug

Gleiche oder funktionsgleiche Elemente werden durch gleiche Bezugszeichen in den Figuren indiziert, soweit nicht anders angegeben.

### AUSFÜHRUNGSFORMEN DER ERFINDUNG

Fig. 1 zeigt einen Bolzen **1,** der mit einem Bolzengewinde **2** teilweise aus einem Werkstück **3** ragt. Eine Mutter **4** soll auf das Bolzengewinde **2** aufgeschraubt werden, so dass sich zwischen dem Bolzengewinde **2** und der Mutter **4** eine vordefinierte Spannung ergibt. Das dargestellte Bolzenspannwerkzeug **5** zieht längs einer Achse **6,** entgegen der Setzrichtung **7** der Mutter **4** an dem Bolzen **1.** Währenddessen wird die Mutter **4** im Uhrzeigersinn **8** um die Achse **6** gedreht, um die Mutter **4** in Setzrichtung **7** in Auflage mit dem Werkstück **3** zu halten.

Das Bolzenspannwerkzeug **5** ist beispielhaft als Aufsatz für einen Schrauber **9** dargestellt. Der Schrauber **9** hat einen Elektromotor **10,** der aus einem Batteriepaket **11** gespeist wird. Ansprechend auf ein Betätigen eines Haupttasters **12** dreht der Elektromotor **10** eine Abtriebswelle **13** um die Achse **6.** Das Bolzenspannwerkzeug **5** hat einen Verschluss **14,** welcher drehfest auf der Abtriebswelle **13** befestigbar ist, z.B. einen Vierkant oder ein Linksgewinde. Der Anwender kann den Elektroschrauber **9** mittels eines Handgriffs **15** während des Betriebs führen und Halten. Anstelle eines Elektromotors **10** kann der Schrauber **9** auch einen hydraulischen oder pneumatischen Antrieb enthalten.

Fig. 2 zeigt das Bolzenspannwerkzeug **5** in größerem Detail. Das Bolzenspannwerkzeug **5** hat eine koaxial zu der Achse **6** angeordnete Zugstange **16.** Die Zugstange **16** hat an ihrem in Setzrichtung **7** hinteren Ende ein Maul **17,** das das Bolzengewinde **2** greifen kann. Der Bolzen **1** ist angeschnitten mit seiner rechten Hälfte in dem Maul **17** liegend dargestellt. Das Maul **17** ist hierfür mit einem Innengewinde **18** versehen, das passend zu dem Bolzengewinde **2** gewählt ist. Das Innengewinde **18** entspricht weitgehend dem Gewindetyp der Mutter **4.** Ein Zugmechanismus **19** zieht die Zugstange **16** abgestützt an dem Werkstück **3** entgegen der Setzrichtung **7** an, und streckt dabei den Bolzen **1.** Eine Nuss **20** greift die Mutter **4.** Ein Schlepper **21** dreht die Nuss **20** im Uhrzeigersinn **8,** und hält dadurch die Mutter **4** in Auflage auf dem Werkstück **3.** Der Zugmechanismus **19** und der Schlepper **21** sind von einer Spindel **22** angetrieben. Der Schrauber **9** ist mit der Spindel **22** gekoppelt. Die Zugstange **16** nebst Zugmechanismus **19** und die Nuss **20** nebst Schlepper **21** sind innerhalb eines tragenden Gehäuses **23** angeordnet.

Die Zugstange **16** und die Spindel **22** sind über ein Rollengewindetrieb **24** verbunden. Die Spindel **22** ist hohl ausgebildet und hat an ihrer Innenseite ein Innengewinde **25.** Die Zugstange **16** ist koaxial innerhalb der hohlen Spindel **22** angeordnet. Die Zugstange **16** hat ein Außengewinde **26.** Fig. 2 zeigt in der linken Bildhälfte Zugstange **16** und Spindel **22** angeschnitten, in der rechten Bildhälfte in einer Seitenansicht. Die beiden Gewinde **25, 26** des Rollengewindetriebs **24** sind vorzugsweise mehrgängig. Ihre Ganghöhe und Gangzahl sind gleich. Die Ganghöhe des Innengewindes **25** ist geringer als die Ganghöhe des Innengewindes **18** des Mauls **17.** Das Innengewinde **25** der Spindel **22** greift nicht in das Außengewinde **26** der Zugstange **16** ein. Ein die Zugstange **16** umgebender, ringförmiger Hohlraum beabstandet die beiden Gewinde **25, 26** voneinander. Mehrere Rollen **27** sind umfänglich um das Innengewinde **25** verteilt in dem Hohlraum angeordnet. Eine der Rollen **27** ist in der linken Bildhälfte dargestellt, in der rechten Bildhälfte ist die Rolle **27** zum Zeigen der Gewinde **25, 26** von Zugstange **16** und Spindel **22** nicht dargestellt. Die Drehachsen **28** der Rollen **27** sind parallel zu der Achse **6** in einem gleichen radialen Abstand zu der Achse **6** angeordnet. Jede der Rollen **27** hat eine Verzahnung **29,** welche sowohl in das Innengewinde **25** als auch in das Außengewinde **26** eingreift. Die Verzahnung **29** besteht aus mehreren Zähnen **30,** die in Ebenen senkrecht zu der Drehachse **28** liegen. Die Verzahnung **29** ist vorzugsweise rotationssymmetrisch mit entsprechend scheibenförmigen Zähnen **30.** Der Abstand längs der Drehachse **28** zwischen den Zähnen **30** ist gleich der Ganghöhe des Innengewindes **25** und des Außengewindes **26.** Die Rollen **27** sind in einem Käfig **31** gehalten, welcher deren Abstand in Drehrichtung um die Achse **6** festlegt. Der beispielhafte Käfig **31** kann sich gegenüber der Spindel **22** drehen. Alternativ können die Rollen **27** mit einem Gewinde versehen sein, das mit gleicher Steigung wie das Innengewinde **25** ausgelegt ist.

Die Spindel **22** kann in dem Gehäuse **23** längs der Achse **6** festgelegt sein. In der beispielhaft dargestellten Ausführungsform hat die Spindel **22** ein geringes axiales Spiel und ist durch eine Feder **32** entgegen der Setzrichtung **7** vorgespannt. Die Spindel **22** ist in Setzrichtung **7** über ein Dreh- oder Wälzlager **33** an dem Gehäuse **23** abgestützt. Das Gehäuse **23** kann z.B. mit einem entsprechenden Vorsprung **34** versehen sein oder die abtriebsseitige Lagerschale in dem Gehäuse **23** verankert sein. Die Zugstange **16** ist längs der Achse **6** gegenüber der Spindel **22** und entsprechend dem Gehäuse **23** beweglich.

Der Rollengewindetrieb **24** erzwingt eine relative axiale Bewegung der Zugstange **16** und der Spindel **22,** wenn diese zueinander eine relative Drehbewegung ausführen. Die relativ zu der Zugstange **16** im Uhrzeigersinn **8** gedrehte Spindel **22** führt zu einer Bewegung der Zugstange **16** entgegen der Setzrichtung **7.** Der durch das Maul **17** der Zugstange **16** gehaltene Bolzen **1** wird dabei durch eine Zugkraft gestreckt. Die Gegenkraft leitet das Bolzenspannwerkzeug **5** mit einem Fuß **35** in das Werkstück **3** ein. Der Fuß **35** wird in Setzrichtung **7** auf das Werkstück **3** beabstandet zu dem Bolzen **1** aufgesetzt. Der Fuß **35** ist vorzugsweise ein hülsenförmiger Endabschnitt des Gehäuses **23.** Eine Stellfläche **36** des Fußes **35** ist beispielsweise ringförmig.

Die Nuss **20** ist auf die Mutter **4** aufgesteckt. Die Nuss **20** hat ein oder mehrere Schlüsselflächen **137,** die an der Außenkontur der Mutter **4** zum Übertragen eines Drehmoments anliegen. Vorzugsweise ist die Nuss **20** komplementär zu der Mutter **4** ausgebildet, z.B. mit einem sechseckig prismatischen Hohlraum. Der Schlepper **21** koppelt die Nuss **20** an die Spindel **22** drehmoment-begrenzt an. Der beispielshafte Schlepper **21** hat eine auf Reibung basierende Drehmoment-Begrenzung. Der Schlepper **21** hat zwei Kupplungsscheiben **38, 39,** zwischen welchen ein Stapel von vorgespannten Tellerfedern **40** angeordnet ist. Die Kupplungsscheiben **38, 39** sind an dem Gehäuse **23** in axialer Richtung festgelegt. Die Spindel **22** treibt die eine Kupplungsscheibe **38** um die Achse **6** drehend an. Beispielsweise ist die Spindel **22** in Setzrichtung **7** auf der Kupplungsscheibe **38** abgestützt. Die andere Kupplungsscheibe **39** ist mit der Nuss **20** gekoppelt. Die Mutter **4** wird fortlaufend in Auflage mit dem Werkstück **3** gehalten, während der Bolzen **1** durch die Zugstange **16** gestreckt wird. Das übertragene Drehmoment ist ausreichend, um die Reibung der Mutter **4** bei dem gespannten Bolzen **1** zu überwinden. Das Drehmoment ist geringer als ein Nenndrehmoment, auf welches ein Drehmomentschlüssel eingestellt wird, um die Mutter **4** zu setzen. Der Schlepper **21** kann somit nicht mittels der Mutter **4** den Bolzen **1** spannen. Beispielhafte Grenzwerte für das Drehmoment sind von der Nuss **20** abhängig, d.h. dem Durchmesser der Mutter **4** und des Bolzens **1.** Der Bereich für den Grenzwert liegt zwischen 5 % und 30 % des Nenndrehmoments. Das Nenndrehmoment ist in guter Schätzung der Durchmesser in dritter Potenz multipliziert mit 50 MN/m2, z.B. 400 Nm für einen 20 mm Bolzen **1.** Der Schlepper **21** kann einen Freilauf **41** beinhalten, welcher nur in dem Uhrzeigersinn **8** ein Drehmoment überträgt.

Die Spindel **22** ist über ein Getriebe **42** mit einer Antriebsspindel **37** des Bolzenspannwerkzeugs **5** gekoppelt. Die Antriebsspindel **37** ist in geeigneter Weise mit der Abtriebswelle **13** des Elektroschraubers **9** oder einem Motor **10** verbunden. Das Bolzenspannwerkzeug **5** ist nur über die Antriebsspindel **37** mit dem Elektroschrauber **9** verbunden. Das Gehäuse **23** hat keine drehfeste mechanische Kopplung mit dem Elektroschrauber **9** oder dem Motor **10.**

Das Getriebe **42** beinhaltet vorzugsweise ein oder mehrere Planetengetriebestufen. Eine Planetenstufe enthält ein Sonnenrad **43,** mehrere Planeten **44** auf einem Planetenträger **45** und ein Hohlrad **46.** Das Sonnenrad **43** der ersten Planetenstufe ist drehfest mit der Antriebsspindel **37** verbunden. Das Hohlrad **46** der Stufen ist drehfest mit dem Gehäuse **23** verbunden. Der Planetenträger **45** ist vorzugsweise mit dem Sonnenrad der nächsten Planetenstufe drehfest verbunden. Der Planetenträger **47** der letzten Stufe ist mit der Spindel **22** drehfest verbunden. Die Planetengetriebestufen kämmen vorzugsweise alle mit dem gemeinsamen Hohlrad **46.** Das Getriebe **42** untersetzt die Drehzahl von der Antriebsspindel **37** zu der Spindel **22** und erhöht entsprechend das Drehmoment. Das Gegenmoment für das Getriebe **42** wird durch die Hohlräder an dem Gehäuse **23** abgestützt. Das Gehäuse **23** mit dem Hohlrad **46** ist gegenüber der Antriebsspindel **37** frei drehbar. Aufgrund der Reibung des Fußes **35** mit dem Werkstück **3,** insbesondere wenn die Zugstange **16** eine Spannung aufbaut, kann das Gegenmoment aufgebracht werden. Das Gehäuse **23** ist gegenüber dem Elektroschrauber **9** drehbar. Das Gegenmoment kann somit nicht auf den Anwender einwirken.

Das Getriebe **42** kann eine Drehmomentkupplung **48** beinhalten, welche bei einem geringen Drehmoment die Antriebsspindel **37** direkt mit dem Gehäuse **23** koppelt. Die Antriebsspindel **37** dreht somit das Gehäuse **23** und die Antriebsspindel **37** synchron. Das Getriebe **42** ist dabei überbrückt. Die Drehmomentkupplung **48** beinhaltet beispielsweise eine Feder **49,** z.B. eine Tellerfeder, die längs der Achse **6** zwischen dem Gehäuse **23** und einem Kragen **50** der Antriebsspindel **37** eingespannt ist. Eine zusätzliche Scheibe **51** kann die Feder **49** unterstützen. Die Scheibe **51** hat sich entlang der Umfangsrichtung zunehmend in axialer Richtung erhebende Vorsprünge **52.** Das Gehäuse **23** hat ebenfalls axiale Vorsprünge **53.** Die Vorsprünge **52, 53** sind in einer ersten Stellung der Scheibe **51** in Umfangsrichtung zueinander versetzt, wodurch die Feder **49** entspannt werden kann, und ein einer zweiten Stellung in axialer Flucht, wodurch die Feder **49** zum Übertragen des Drehmoments vorgespannt ist. Das übertragbare Drehmoment ist vorzugsweise größer als die Reibkräfte der Mutter **4** auf dem Bolzengewinde **2** und dem Maul **17** auf dem Bolzengewinde **2.** Das übertragbare Drehmoment ist in Hinblick auf die Haltekraft des Anwenders beschränkt, da dieser das entsprechende Gegenmoment aufbringen muss. Wie nachfolgend erläutert ist für die Funktion des Bolzenspannwerkzeugs **5** keine große Haltekraft des Anwenders nötig. Deshalb trennt die Drehmomentkupplung **48** vorteilhaft bei einem niedrigen Drehmoment im Bereich zwischen von 2 Nm (Newtonmeter) bis 10 Nm, welche ein Anwender bei einem typischen Elektroschrauber einhändig halten kann.

Das Bolzenspannwerkzeug **5** spannt den Bolzen **1** und schraubt die Mutter **4** wie folgt auf. Der Anwender setzt den Bolzen **1** ein und schraubt die Mutter **4** vorzugswiese per Hand bis auf Auflage mit dem Werkstück **3** auf. Der Anwender setzt das Maul **17** auf das freiliegende obere Ende des Bolzengewindes **2** auf. Das Bolzengewinde **2** muss soweit über das Werkstück **3** vorstehen, dass der Fuß **35** das Werkstück **3** noch nicht berührt. Der Anwender schaltet den Motor **10,** bzw. den Elektroschrauber **9** ein. Das Maul **17** und das Gehäuse **23** üben anfänglich nur ein geringes Gegenmoment aus. Das Gegenmoment ergibt sich wegen dem Beschleunigen und ggf. innerer Reibung. Die Drehmomentkupplung **48,** soweit vorhanden, überbrückt das Getriebe **42,** wodurch sich die Spindel **22** mit der Drehzahl der Antriebsspindel **37** dreht, andernfalls untersetzt durch das Getriebe **42.** Der Rollengewindetrieb **24** dreht die Zugstange **16** synchron mit der Spindel **22** und dreht dabei das Maul **17** auf das Bolzengewinde **2** auf. Der Vorgang ändert sich, wenn der Fuß **35** auf dem Werkstück **3** aufsetzt. Das Maul **17** kann sich nicht mehr momentfrei auf das Bolzengewinde **2** drehen. Da der Rollengewindetrieb **24** nur ein geringes Drehmoment übertragen kann, werden Zugstange **16** und Spindel **22** rotatorisch entkoppelt. Die Zugstange **16** bleibt stehen, während die Spindel **22** weiter drehend angetrieben ist. Der Rollengewindetrieb **24** erzwingt jedoch auf die Zugstange **16** eine axiale Kraft entgegen der Setzrichtung **7.** Der Bolzen **1** wird gestreckt. Der Schlepper **21** zieht die Mutter **4** nach, wenn diese sich aufgrund des gestreckten Bolzens **1** vom Werkstück **3** abhebt. Der Setzvorgang wird beendet, wenn die ausgeübte Zugspannung einen vorgegebenen Sollwert erreicht. Die Zugspannung korreliert mit dem Drehmoment, welches an der Antriebsspindel **37** eingeleitet wird. Eine Begrenzung des eingeleiteten Drehmoments kann z.B. mit Hilfe der in einem Elektroschrauber **9** integrierten Überlastkupplung **54** eingestellt werden. Die Drehrichtung der Antriebsspindel **37** wird umgekehrt, um das Maul **17** von dem Bolzengewinde **2** abzuschrauben. Vorzugsweise sorgt ein Rückstellmechanismus **55** dafür, dass dabei die Zugstange **16** eine definierte Grundstellung gebracht wird. Bei der Grundstellung ist die Zugstange **16** am weitesten in Setzrichtung **7** gegenüber der Spindel **22** vorgerückt.

Fig. 2 zeigt einen beispielhaften Rückstellmechanismus **55.** Die Zugstange **16** ist hohl. Der Rückstellmechanismus **55** hat eine mit einem Gewinde versehene Welle **56,** die in der hohlen Zugstange **16** angeordnet ist. Die Welle **56** ist mit der Antriebsspindel **37** oder der Spindel **22** gekoppelt, wodurch sich beide gemeinsam mit gleichem Drehsinn drehen. Ein Läufer **57** mit einem komplementären Gewinde sitzt auf der Welle **56.** Der Läufer **57** hat eine Nut **58,** in die Zugstange **16** mit einem Steg **59** eingreift. Der Steg ist vorzugsweise zu Achse **6** parallel und geradlinig. Eine relative Drehbewegung der Welle **56** zu der Zugstange **16** bewirkt eine axiale Bewegung des Läufers **57.** Der Drehsinn des Gewindes der Welle **56** ist so gewählt, dass wenn sich die Welle **56** im Uhrzeigersinn **8** schneller als die Zugstange **16** dreht, d.h. während des Anziehens des Bolzens **1,** sich der Läufer **57** entgegen der Setzrichtung **7** bewegt. Anstelle der Nut **58** und des Steges **59** kann auch eine andere eine relative Drehung in eine axiale Bewegung umsetzende Kulisse die Welle **56** und die Zugstange **16** koppeln. Ein Anschlag **60** ist in Setzrichtung **7** des Läufers **57** angeordnet. Sobald der Läufer **57** an dem Anschlag **60** anliegt, dreht die Welle **56** die Zugstange **16** zwangsweise mit. Die entgegen dem Uhrzeigersinn **8** gedrehte Welle **56** dreht nun die Zugstange **16** mit dem Maul **17** ebenfalls entgegen dem Uhrzeigersinn **8** und damit von Bolzengewinde **2** ab.

## Patentansprüche

1. Bolzenspannwerkzeug (5) zum Spannen einer Mutter (4) auf ein aus einem Werkstück (3) ragendes Bolzengewinde (2) mit:
einer Zugstange (16), die ein Maul (17) mit einem Innengewinde (18) zum Aufschrauben auf das Bolzengewinde (2) aufweist,
einer hohlen Spindel (22), die koaxial zu der Zugstange (16) angeordnet ist, **gekennzeichnet durch**
einen Rollengewindetrieb (24), der ein Innengewinde (25) in der Spindel (22), ein Außengewinde (26) an der Zugstange (16) und zwischen Spindel (22) und Zugstange (16) angeordnete, in das Innengewinde (25) und das Außengewinde (26) eingreifende Rollen (27) aufweist,
einen zum Abstützen des Bolzenspannwerkzeug (5) in Setzrichtung (7), auf dem Werkstück (3) vorgesehenen Fuß (35), wobei der Rollengewindetrieb (24) seitens der Spindel (22) in Setzrichtung (7) an dem Fuß (35) abgestützt ist, und
einer zum Greifen der Mutter (4) vorgesehenen Nuss (20), die mittels eines Drehmoment-begrenzten Schleppers (21) an die Spindel (22) gekoppelt ist.

2. Bolzenspannwerkzeug (5) nach Anspruch 1, **gekennzeichnet durch** ein Drehlager (33), das längs der Achse (6) zwischen der Spindel (22) und dem Fuß (35) angeordnet ist und eine Drehbewegung der Spindel (22) von dem Fuß (35) entkoppelt.

3. Bolzenspannwerkzeug (5) nach Anspruch 1 oder 2, **dadurch gekennzeichnet, dass** eine Drehmomentkupplung (48) die Spindel (22) mit der Zugstange (16) koppelt.

4. Bolzenspannwerkzeug (5) nach einem der vorhergehenden Ansprüche, **dadurch gekennzeichnet, dass** eine Ganghöhe des Innengewindes (18) des Mauls (17) größer als eine Ganghöhe des Innengewindes (25) der Spindel (22) ist.

5. Bolzenspannwerkzeug (5) nach einem der vorhergehenden Ansprüche, **dadurch gekennzeichnet, dass** die Rollen (27) jeweils mehrere um eine Drehachse (28) der Rolle (27) rotationssymmetrische Zähne aufweisen.

6. Bolzenspannwerkzeug (5) nach einem der vorhergehenden Ansprüche, **dadurch gekennzeichnet, dass** die Zugstange (16) einen Rückstellmechanismus (55) aufweist, welcher eine mit der Spindel (22) drehgekoppelte Welle (56), einen auf der Welle (56) geführten Läufer (57) und einen in Setzrichtung (7) vorgesehenen Anschlag (60) für den Läufer (57) aufweist, wobei der Läufer (57) über eine spiralförmige Kulisse an die Drehbewegung der Welle (56) angekoppelt ist und der Läufer (57) über eine zu der Zugstange (16) parallele und geradlinige Führung mit der Zugstange (16) gekoppelt ist.

7. Bolzenspannwerkzeug (5) nach einem der vorhergehenden Ansprüche, **dadurch gekennzeichnet, dass** der Spindel (22) ein Getriebe (42) mit einer Planetenstufe vorgeschaltet ist, und ein Hohlrad (46) der Planetenstufe drehfest mit dem Fuß (35) verbunden ist.

## Claims

1. Bolt tensioning tool (5) for tensioning a nut (4) on a bolt thread (2) projecting from a workpiece (3), comprising:
a pull rod (16) having a mouth (17) with an internal thread (18) for screwing on to the bolt thread (2), and
a hollow spindle (22) arranged coaxially with the pull rod (16),
**characterised by**
a roller screw drive (24) having an internal thread (25) in the spindle (22), an external thread (26) on the pull rod (16) and rollers (27) which are arranged between spindle (22) and pull rod (16) and engage in the internal thread (25) and in the external thread (26),
a foot (35) provided on the workpiece (3) for bearing against the bolt tensioning tool (5) in the setting direction (7), the roller screw drive (24) bearing against the foot (35) in the setting direction (7) on the spindle (22) side, and
a socket (20) which is provided for gripping the nut (4) and is coupled to the spindle (22) by means of a torque-limited driver (21).

2. Bolt tensioning tool (5) according to Claim 1, **characterised by** a pivot bearing (33) which is arranged along the axis (6) between the spindle (22) and the foot (35) and which decouples a rotary motion of the spindle (22) from the foot (35).

3. Bolt tensioning tool (5) according to Claim 1 or 2, **characterised in that** a torque clutch (48) couples the spindle (22) to the pull rod (16).

4. Bolt tensioning tool (5) according to any one of the preceding claims, **characterised in that** a pitch of the internal thread (18) of the mouth (17) is greater than a pitch of the internal thread (25) of the spindle (22).

5. Bolt tensioning tool (5) according to any one of the preceding claims, **characterised in that** the rollers (27) each have a plurality of teeth which are rotationally symmetrical about an axis of rotation (28) of the roller (27).

6. Bolt tensioning tool (5) according to any one of the preceding claims, **characterised in that** the pull rod (16) has a resetting mechanism (55) comprising a shaft (56) rotationally coupled to the spindle (22), a coupler (57) guided on the shaft (56), and a stop (60) for the coupler (57), the stop (60) being provided in the setting direction (7), the coupler (57) being coupled via a helical track to the rotary motion of the shaft (56) and the coupler (57) being coupled to the pull rod (16) via a rectilinear guide disposed parallel to the pull rod (16).

7. Bolt tensioning tool (5) according to any one of the preceding claims, **characterised in that** a set of gears (42) having a planetary stage is connected to the input side of the spindle (22), and a ring gear (46) of the planetary stage is connected non-rotatably to the foot (35).

## Revendications

1. Outil de serrage de boulon (5) destiné à serrer un écrou (4) sur un filetage de boulon (2) faisant saillie à partir d'une pièce (3), comportant :
une tige de traction (16) comportant un mors (17) muni d'un filetage intérieur (18) destiné à être vissé sur le filetage du boulon (2),
une broche creuse (22) agencée coaxialement à la tige de traction (16),
**caractérisé par** un entraînement fileté à rouleaux (24) comportant un filetage intérieur (25) dans la broche (22), un filetage extérieur (26) sur la tige de traction (16) et des rouleaux (27) en prise dans le filetage intérieur (25) et le filetage extérieur (26) et agencés entre la broche (22) et la tige de traction (16),
une base (35) prévue sur la pièce (3) de manière à supporter l'outil de serrage de boulon (5) dans une direction de pose (7), dans lequel l'entraînement fileté à rouleaux (24) est supporté par la base (35) sur le côté de la broche (22) dans la direction de pose (7), et
une noix (20) destinée à saisir l'écrou (4), laquelle noix est couplée à la broche (22) au moyen d'un organe de poussée à couple limité (21).

2. Outil de serrage de boulon (5) selon la revendication 1, **caractérisé par** un palier rotatif (33) qui est agencé le long de l'axe (6) entre la broche (22) et la base (35) et qui empêche un mouvement de rotation de la broche (22) par rapport à la base (35).

3. Outil de serrage de boulon (5) selon la revendication 1 ou 2, **caractérisé en ce qu'**un limiteur de couple (48) couple la broche (22) avec la tige de traction (16).

4. Outil de serrage de boulon (5) selon l'une des revendications précédentes, **caractérisé en ce qu'**un pas du filetage intérieur (18) du mors (17) est plus grand qu'un pas du filetage intérieur (25) de la broche (22).

5. Outil de serrage de boulon (5) selon l'une des revendications précédentes, **caractérisé en ce que** les rouleaux (27) comportent respectivement plusieurs dents à symétrie de rotation autour d'un axe de rotation (28) du rouleau (27).

6. Outil de serrage de boulon (5) selon l'une des revendications précédentes, **caractérisé en ce que** la tige de traction (16) comporte un mécanisme de rappel (55) comportant un arbre (56) couplé en rotation à la broche (22), un curseur (57) guidé sur l'arbre (56) et une butée (60) prévue dans la direction de pose (7) pour le curseur (57), dans lequel le curseur (57) est couplé au mouvement de rotation de l'arbre (56) par l'intermédiaire d'une coulisse en spirale, et le curseur (57) est couplé à la tige de traction (16) par l'intermédiaire d'un guide linéaire et parallèle à la tige de traction (16).

7. Outil de serrage de boulon (5) selon l'une des revendications précédentes, **caractérisé en ce qu'**un engrenage (42) avec un étage planétaire précède la broche (22) et une roue creuse (46) de l'étage planétaire est reliée à la base (35) de manière rotative.
